# EUROPÄISCHE PATENTSCHRIFT

(11) **EP 2 860 139 B1**
(45) Veröffentlichungstag und Bekanntmachung des Hinweises auf die Patenterteilung: **16.03.2016**
(21) Anmeldenummer: 13187856.3
(22) Anmeldetag: 09.10.2013
(51) Int. Cl.: B65B 25/14, B65H 29/70, B65B 5/10, B65H 31/02, B65H 29/46, B65H 31/30

(54) **Vorrichtung und Verfahren zum Befüllen eines flexiblen Transportbehälters mit Wertscheinen**
Apparatus and method for filling a flexible transport container with vouchers
Dispositif et procédé de remplissage d'un récipient de transport flexible avec des documents de valeur

(43) Veröffentlichungstag der Anmeldung: 15.04.2015
(73) Patentinhaber: Wincor Nixdorf International GmbH, 33106 Paderborn (DE)
(72) Erfinder: Duchstein, Mirko, 13589 Berlin (DE)

(56) Entgegenhaltungen:
- WO-A2-2013/079717

## Beschreibung

Die Erfindung betrifft eine Vorrichtung zum Befüllen eines flexiblen Transportbehälters mit blattförmigen Wertscheinen, mit einer Zuführeinheit, die die blattförmigen Wertscheine einzeln und nacheinander einem Flügelrad mit elastischen Flügeln zuführt, wonach jeder Flügel einen einzelnen Wertschein in einer Drehbewegung weiterführt und der Wertschein aufgrund seiner Schwerkraft in einen Sammelbereich fällt und dort hochkant auf einer Bodenplatte aufliegt. Eine derartige Vorrichtung ist aus der WO 2013/079717 derselben Anmelderin bekannt.

Zur Aufnahme von Wertscheinen, beispielsweise Banknoten in Geldautomaten, automatischen Kassensystemen oder automatischen Tresorkassen werden dünnwandige, flexible Transportbehälter, sogenannte Safebags, eingesetzt, in denen die Wertscheine ähnlich wie in einem Plastikbeutel aufgenommen werden. Bevor die Wertscheine in den Transportbehälter transportiert werden, müssen diese gestapelt werden, so dass das Befüllen des Transportbehälters stapelweise erfolgt. Das Bilden der Stapel von Wertscheinen ist kritisch, denn einerseits muss der Stapelvorgang relativ schnell erfolgen und andererseits muss die Zuführung von Wertscheinen zu dem Stapel klar geordnet erfolgen, um ein Durcheinander der Wertscheine zu vermeiden.

Gemäß der eingangs erwähnten WO 2013/079717 wird zur Stapelbildung ein Flügelrad mit elastischen Flügeln verwendet, wobei der geförderte Wertschein an einer Stapelwand anliegt. Wenn ein Wertscheinstapel gebildet ist, so wird mit Hilfe einer Abführeinheit der Stapel zur Öffnung des Transportbehälters gefördert und in ihm verstaut. Zwischen dem Transportbehälter und der Abführeinheit ist eine Verschlusseinheit in Form einer Jalousievorrichtung angeordnet, die in geschlossenem Zustand die Stapelwand bildet und im geöffneten Zustand die aufgestapelten Wertscheine zum Transportbehälter durchlässt.

In der Praxis hat sich gezeigt, dass bei einer schnellen Zuführung von Wertscheinen es geschehen kann, dass ein Wertschein verkantet oder nicht lagerichtig sich an den vorherigen Wertschein bei der Stapelbildung anlegt. Außerdem können Wertscheine im lockeren Verbund des Stapels bei der Transportbewegung zum Transportbehälter verkanten oder Lageänderungen erfahren.

Es ist daher Aufgabe der Erfindung, eine Vorrichtung und ein Verfahren zum Befüllen eines dünnwandigen Transportbehälters mit Wertscheinen anzugeben, mit deren bzw. dessen Hilfe ein schnelles Stapeln von Wertscheinen zuverlässig möglich ist.

Diese Aufgabe wird durch eine Vorrichtung mit den Merkmalen des Anspruchs 1 sowie durch ein Verfahren mit den Merkmalen des unabhängigen Verfahrensanspruchs gelöst. Vorteilhafte Weiterbildungen der Erfindung sind in den abhängigen Ansprüchen angegeben.

Bei der Vorrichtung nach der Erfindung weist die Abführeinheit ein mit ihr verbundenes, elastisches Führungselement auf, das den vom Flügel des Flügelrads zugeführten und vertikal nach unten fallenden Wertschein nach unten zur Bodenplatte führt. Auf diese Weise erfolgt einerseits eine Führung des dem Stapel zugeführten Wertscheins durch den elastischen Flügel des Flügelrads im oberen Bereich des Wertscheins und zusätzlich eine Führung durch das elastische Führungselement im unteren Bereich des Wertscheins. Auf diese Weise ist eine Verlagerung oder ein Verkippen des zugeführten Wertscheins infolge der verbesserten Führung nicht möglich. Das Stapeln von Wertscheinen wird dadurch auch bei einer schnellen Zuführung von Wertscheinen zuverlässig und ordnungsgemäß erledigt. Die Elastizität von Flügel und Führungselement ist so gewählt, dass die auf den Wertschein wirkenden Reibungskräfte deutlich kleiner sind als die Gewichtskraft des Wertscheins. Dadurch wird verhindert, dass beim Weiterdrehen des Flügelrads die Hochkantlage des Wertscheins auf der Bodenplatte nicht verändert wird, auch dann nicht, wenn der Flügel bei seiner Weiterdrehung den Wertschein gegen den bereits vorhandenen Stapel drückt. In ähnlicher Weise verändert auch das elastische Führungselement an der Abführeinheit die Lage des Wertscheins nicht, sondern bildet lediglich eine Führung beim Herunterfallen des Wertscheins aufgrund seiner Schwerkraft. Auf diese Weise entsteht im Sammelbereich ein geordneter Stapel von Wertscheinen, der von der Abführeinheit in den Transportbehälter verschoben werden kann.

Wenn die Abführeinheit den Stapel an Wertscheinen im geöffneten Zustand der Verschlusseinheit zur Öffnung des Transportbehälters fördert, so drückt das an der Abführeinheit befestigte Führungselement aufgrund seiner Elastizität sanft gegen den letzten Wertschein des Stapels, so dass dieser Stapel aus einem lockeren Zustand in einen etwas dichteren Zustand gelangt, in welchem er leichter verschiebbar ist und seine geometrische Form beibehält. Auf diese Weise ist die Zuverlässigkeit beim Transport des Stapels weiter verbessert.

Gemäß einem Ausführungsbeispiel umfasst das Flügelrad in axialer Richtung gesehen voneinander beabstandete Teilflügelräder, deren Flügel in axialer Richtung gesehen miteinander fluchten. Die Aufteilung in Teilflügelräder ermöglicht eine weitere Verringerung der auf den Wertschein ausgeübten Reibungskraft, ohne dass hierbei die Funktion der Führung beeinträchtigt wird.

Vorteilhaft ist es, wenn das elastische Führungselement in axialer Richtung gesehen Führungsfinger umfasst, die voneinander beabstandet sind und den Zwischenräumen zwischen den Teilflügelrädern gegenüberliegend angeordnet sind. Durch das Aufteilen in Führungsfinger wird die auf den Wertschein wirkende Reibungskraft weiter verringert, ohne dass die Funktion der Führung beeinträchtigt wird. Aufgrund der Anordnung im Bereich zwischen den Teilflügelrädern wird die Führung der Wertscheine entlang der Flügel und entlang der Führungsfinger in einem kombinatorischen Führungseffekt verbessert.

Vorteilhaft ist es, wenn das Führungselement bzw. die Führungsfinger vom Wertscheinstapel her gesehen konvex gebogen sind. Hierdurch werden die auf die Wertscheine wirkenden Reibungskräfte weiter verringert, ohne die Führungsfunktion einzuschränken.

Gemäß einem weiteren Aspekt der Erfindung wird ein Verfahren zum Befüllen eines Transportbehälters mit Wertscheinen angegeben. Bei diesem Verfahren werden die Wertscheine von einer Zuführeinheit über ein Flügelrad zu einem Sammelbereich geführt und fallen dort aufgrund ihrer Schwerkraft vertikal nach unten und liegen hochkant auf einer Bodenplatte auf. Bei diesem Herunterfallen werden die Wertscheine entlang einem elastischen Führungselement geführt, welches an der Abführeinheit befestigt ist. Diese Abführeinheit fördert einen aus Wertscheinen gebildeten Stapel in geöffnetem Zustand der Verschlusseinheit zur Öffnung des dünnwandigen, flexiblen Transportbehälters, wobei das elastische Führungselement gegen den obersten Wertschein des Stapels drückt.

Gemäß diesem Verfahren erfolgt ein zuverlässiges und sicheres Stapeln von Wertscheinen auch bei einer schnellen Zuführung von Wertscheinen. Außerdem wird eine kompakte Form des Wertscheinstapels erreicht, was bei der Förderung des Stapels in den Transportbehälter durch die Abführeinheit vorteilhaft ist.

Weitere Merkmale und Vorteile der Erfindung ergeben sich aus der folgenden Beschreibung, die die Erfindung anhand von Ausführungsbeispielen in Zusammenhang mit den beigefügten Figuren näher erläutert. Es zeigen:
- Figur 1: eine schematische Darstellung einer Vorrichtung zum Zuführen von Wertscheinen zu einem Transportbehälter,
- Figur 2: eine perspektivische Ansicht des Flügelrades und der Abführeinheit,
- Figur 3: eine schematische Darstellung der Vorrichtung nach Figur 1 in einem ersten Betriebszustand,
- Figur 4: eine schematische Darstellung der Vorrichtung in einem zweiten Betriebszustand, bei dem ein Stapel von Wertscheinen in den Transportbehälter transportiert wird, und
- Figur 5: eine schematische Darstellung der Vorrichtung in einem dritten Betriebszustand, bei dem die Abführeinheit zurückgezogen wird, um den ersten Betriebszustand zu erreichen.

Figur 1 zeigt eine schematische Seitenansicht einer Vorrichtung 10 zum Zuführen von Wertscheinen 12 zu einem dünnwandigen, flexiblen Transportbehälter 14. Bei diesem nur skizzierten Transportbehälter 14 handelt es sich zum Beispiel um eine dünne Plastiktüte, in der die Wertscheine 12 für den späteren Weitertransport aufgenommen werden. Eine solche Plastiktüte zur Aufnahme von Wertscheinen 12 wird häufig auch als Safebag bezeichnet.

Die Wertscheine 12 werden in Richtung P1 über eine Zuführeinheit 16 entlang Förderschienen 18, 20 durch Transport-Rollenpaare 22, 24, 26 gefördert. Ein Flügelrad 28 mit mehreren Flügeln 30 (in diesem Beispiel zwei Flügel 30) fördern die am Ende der Förderschienen 18, 20 ankommenden Wertscheine 12 bei ihrer Drehbewegung in Richtung P3 weiter. Wenn ein so geförderter Wertscheine 12 in den Freiraumbereich 32 gefördert ist, so fällt er aufgrund seiner Schwerkraft vertikal nach unten, um in einem Sammelbereich 34 gesammelt zu werden. Der Wertschein 12 liegt in diesem Sammelbereich 34 hochkant auf einer Bodenplatte 36 auf. Der erste Wertschein 12 liegt an einer Stapelwand 38 an, die durch eine Jalousie der Verschlusseinheit 40 gebildet wird. Die Stapelwand 38 hat einen kleinen Winkel zur Vertikalen, so dass der Wertschein 12 leicht angelehnt ist. Bei der Weiterdrehung des Flügelrads 28 führt der Flügel 30 den zugeführten Wertschein dem sich bildenden Stapel 31 zu und drückt den jeweiligen Wertschein 12 leicht gegen den Stapel 31.

Eine entlang dem Doppelpfeil P2 bewegbare Abführeinheit 42 hat eine Frontplatte 44, welches in seinem oberen Bereich ein elastisches und biegsames Führungselement 46 trägt. Dieses Führungselement 46 ist aus Sicht des Stapels 31 konvex gewölbt. Wenn der Wertschein 12 aufgrund seiner Schwerkraft nach unten zur Bodenplatte 36 fällt, so wird er durch das Führungselement 46 geführt, so dass sich der Wertschein 12 lagerichtig an die Stapelwand 38 bzw. an den letzten gestapelten Wertschein 12 anlegt. Somit wird der Wertschein 12 bei seinem Herunterfallen einerseits durch den Flügel 30 und andererseits durch das Führungselement 46 geführt.

Wenn der Stapel 31 von Wertscheinen 12 einen ausreichenden Umfang hat, z.B. 30 Wertscheine, so fährt die Stapelwand 38 nach dem Prinzip einer Jalousie nach oben, wobei eine Jalousierolle 41 nach oben fährt und eine flexible Bahn, beispielsweise eine Stoffbahn, mit sanftem Abrollen am ersten Wertschein des Stapels 31 aufrollt. Damit wird eine Öffnung zum Transportbehälter 14 freigegeben und die Abführeinheit 42 bewegt sich in Figur 1 nach rechts, um den gebildeten Stapel von Wertscheinen 12 in diesen Transportbehälter 14 zu befördern. Bei dieser Transportbewegung erfüllt das an der Frontplatte 44 befestigte elastische Führungselement 46 eine weitere Funktion. Die Wertscheine 12 im Stapel 31 sind locker geschichtet; bei der Bewegung der Abführeinheit 42 nach rechts drückt zunächst das elastische Führungselement 46 gegen diesen Stapel 31 und verdichtet diesen. Auf diese Weise wird der Stapel 31 in seiner Form stabiler und er wird durch die Frontplatte 44 bei der Weiterbewegung der Abführeinheit 42 zuverlässig dem Transportbehälter 14 zugeführt, ohne dass sich Wertscheine 12 verlagern. Nach dem Verstauen des Stapels 31 in den Transportbehälter 14 wird die Abführeinheit 42 gemäß dem Doppelpfeil P2 nach links in Figur 1 bewegt und es erfolgt eine weitere Bildung von Wertscheinen 12 zu einem weiteren Stapel.

In den nachfolgenden Figuren werden gleiche Elemente gleich bezeichnet.

Figur 2 zeigt in einer perspektivischen Darstellung das Flügelrad 28 mit 5 voneinander beabstandeten Teilflügelrädern, deren Flügel 30a bis 30e in axialer Richtung gesehen miteinander fluchten. Sie wirken mit Führungsfingern 46a, 46b, 46c zusammen, die das elastische Führungselement 46 bilden. In Draufsicht von oben gesehen sind diese Führungsfinger 46a bis 46c so angeordnet, dass sie den Zwischenräumen zwischen den Flügeln 30a bis 30e gegenüber liegen. Auf diese Weise wird durch die Führungsfinger 46a bis 46c und die Flügel 30a bis 30e verringerte Reibungskraft auf den jeweiligen Wertschein 12 ausgeübt. Die Führungsfinger 46a bis 46c und die Flügel 30a bis 30e sind aus elastischem Kunststoff, z.B. aus einem Elastomer.

Die Figuren 3 bis 5 zeigen in einer Prinzipdarstellung das Stapeln der Wertscheine 12 und deren Transport in den Transportbehälter 14. Zum Befüllen mit Wertscheinen 12 wird der Transportbehälter 14, z.B. eine Art Plastiktüte, auf links gedreht, so dass, solange noch keine Wertscheine 12 in ihm aufgenommen sind, seine Innenseite nach außen gekehrt und seine Außenseite nach innen gerichtet ist. Der Transportbehälter 14 ist über einen Verschlussrahmen 50 gestülpt, durch den eine Öffnung ausgebildet wird, durch die die Wertscheine 12 dem Transportbehälter 14 zugeführt werden. Nachdem der Transportbehälter 14 vollständig mit Wertscheinen 12 befüllt ist, werden gegenüberliegende Elemente des Verschlussrahmens 50 aufeinander zu bewegt, wodurch die Öffnung des Transportbehälters 14 irreversibel verschlossen wird. Insbesondere sind Rastelemente vorgesehen, die zum Verschließen des Transportbehälters 14 so ineinander einrasten, dass sie nicht wieder zerstörungsfrei lösbar sind.

Wie im Zusammenhang mit Figur 1 bereits erläutert worden ist, werden Wertscheine 12 entlang Führungsschienen 18, 20 dem Flügelrad 28 zugeführt, dessen Flügel die Wertscheine 12 weiterleiten, so dass sie hochkant auf der Bodenplatte 36 aufliegen. Der erste Wertschein 12 des sich bildenden Stapels 31 liegt an der Jalousie der Verschlusseinheit 40 an, die sich in einer geschlossenen Position befindet. Die Abführeinheit 42 unterstützt mit ihrem Führungselement 46 die Bildung des Stapels 31. Bei der Stapelbildung drücken die Flügel den zuletzt zugeführten Wertschein gegen die bereits vorhandenen Wertscheine 12, so dass sich der Stapel 31 im oberen Bereich verdichtet. Im unteren Bereich des Wertscheins 12 bewirkt die Federkraft des Führungselements 46 eine geordnete Zuführung des Wertscheins 12 zum sich bildenden Stapel 31 (in der Praxis ist das Führungselement in der Figur weiter rechts zum Stapel 31 hin angeordnet, was in der schematischen Zeichnung aus Gründen der besseren Übersicht nicht gezeichnet ist). Die Verschlusseinheit 40 ist in der in Figur 3 gezeigten geschlossenen Position so angeordnet, dass sie den Stapel 31 in Richtung des Transportbehälters 14 verschließt. Die zugehörige Jalousie bildet die Stapelwand, an welcher sich der erste Wertschein 12 des Stapels 31 anlehnt. Wie erwähnt ist die Verschlusseinheit 40 als Jalousie-Vorrichtung ausgebildet, wobei in der geschlossenen Position die Jalousie weitgehend voll ausgerollt ist.

Figur 4 zeigt einen zweiten Betriebszustand, bei dem die Jalousie der Verschlusseinheit 40 nach oben aufgerollt ist und somit eine Öffnung im Verschlussrahmen 50 freigibt. Die Abführeinheit 42 wird in Figur 4 nach rechts bewegt und schiebt dabei, unterstützt durch das federnde Führungselement 46, den Stapel 31 durch die gebildete Öffnung hindurch in die Transporteinheit 14, wobei der Stapel 31 gegen die nach außen gestülpte Innenseite des Transportbehälters 14 drückt und somit diesen schrittweise umstülpt, wobei dessen Innenseite nach innen zeigt und die Wertscheine 12 kontaktiert.

Figur 5 zeigt einen dritten Betriebszustand, bei dem die Abführeinheit 42 in Richtung des angegebenen Pfeils zurückbewegt wird. Beim Umkehren der Bewegungsrichtung der Abführeinheit 42 federt das Führungselement 48 den durch das Antreiben der Abführeinheit entstehenden Umkehrdruck ab, so dass der Stapel 31 zuverlässig und lagerichtig im Transportbehälter verbleibt. In diesem Zustand wird die Jalousie der Verschlusseinheit 40 teilweise abgewickelt, so dass sie sich in einer Rückhalteposition befindet. In dieser Position wird die Öffnung für die Transportbehälter 14 teilweise verschlossen, und zwar so weit, dass die Abführeinheit 42 sich in ihre Ausgangsposition zurückziehen kann. Die in dem Transportbehälter 14 abgelegten Wertscheine 12 werden in dieser Rückhalteposition zurückgehalten, wodurch eine sichere Ablage der Wertscheine 12 im Transportbehälter 14 möglich ist. Die Abführeinheit 42 bewegt sich weiter zurück, bis sie die Position gemäß Figur 3 erreicht hat, in der erneut Wertscheine 12 über die Führungsschienen 18, 20 zugeführt und gestapelt werden. Hierzu wird die Jalousie der Verschlusseinheit 40 wieder voll nach unten gelassen, um eine Stapelwand für den zu bildenden Stapel 31 zu bilden.

Die Vereinzelung der Wertscheine 12, die Zuführung über die Zuführeinheit 16, sowie der Antrieb des Flügelrads 28, der Abführeinheit 42, der Verschlusseinheit 40 und des Verschlussrahmens 50 erfolgt mit Hilfe einer Steuerung (nicht dargestellt), die auch die verschiedenen mechanischen Bewegungen synchronisiert. Ein Beispiel für eine solche Steuerung sowie weitere Details für die Verschlusseinheit 40 sind in der bereits erwähnten WO 2013/079717 A2 beschrieben.

### Bezugszeichenliste

- 10: Vorrichtung zum Zuführen von Wertscheinen
- 12: Wertschein
- 14: Transportbehälter
- P1: Richtungspfeil
- 16: Zuführeinheit
- 18, 20: Förderschienen
- 22, 24, 26: Transport-Rollenpaare
- 28: Flügelrad
- 30: Flügel
- P3: Richtungspfeil
- 31: Stapel
- 32: Freiraumbereich
- 34: Sammelbereich
- 36: Bodenplatte
- 38: Stapelwand
- 40: Verschlusseinheit
- P2: Richtungspfeil
- 41: Jalousierolle
- 42: Abführeinheit
- 44: Frontplatte
- 46: Führungselement
- 46a - 46c: Führungsfinger
- 50: Verschlussrahmen

## Patentansprüche

1. Vorrichtung zum Befüllen eines Transportbehälters (14) mit blattförmigen Wertscheinen (12),
mit einer Zuführeinheit (16), die die blattförmigen Wertscheine (12) einzeln und nacheinander einem Flügelrad (28) mit elastischen Flügeln (30) zuführt, wobei jeder Flügel (30) einen Wertschein (12) in einer Drehbewegung weiterführt und der Wertschein (12) aufgrund seiner Schwerkraft in einen Sammelbereich (34) fällt und dort hochkant auf einer Bodenplatte (36) aufliegt,
bei der Weiterdrehung des Flügelrads (28) der Flügel (30) den hochkant aufliegenden Wertschein (12) in Richtung einer Stapelwand (38) führt,
mit einer Verschlusseinheit (40), die in einer geschlossenen Position die Stapelwand (38) bildet und in einer geöffneten Position aufgestapelte Wertscheine (12) in horizontaler Richtung zu einer Öffnung des dünnwandigen, flexiblen Transportbehälters (14) durchlässt,
und mit einer Abführeinheit (42), die den Stapel (31) an Wertscheinen (12) im geöffneten Zustand der Verschlusseinheit (40) zur Öffnung des Transportbehälters (14) fördert,
**dadurch gekennzeichnet, dass** die Abführeinheit (42) ein an ihr angebrachtes, elastisches Führungselement (46) aufweist, das die Bewegung des vom Flügel (30) des Flügelrads (28) zugeführten und vertikal nach unten fallenden Wertscheins (12) begrenzt.

2. Vorrichtung nach Anspruch 1, **dadurch gekennzeichnet, dass** das Flügelrad (28) in axialer Richtung gesehen voneinander beabstandete Teilflügelräder umfasst, deren Flügel (30a - 30e) in axialer Richtung gesehen miteinander fluchten.

3. Vorrichtung nach Anspruch 2, **dadurch gekennzeichnet, dass** das elastische Führungselement (46) in axialer Richtung gesehen Führungsfinger (46a, 46b, 46c) umfasst, die in Draufsicht von oben gesehen den Zwischenräumen zwischen den Teilflügelrädern gegenüberliegend angeordnet sind.

4. Vorrichtung nach einem der vorhergehenden Ansprüche, **dadurch gekennzeichnet, dass** das Führungselement (46) bzw. die Führungsfinger (46a, 46b, 46c) konvex gebogen sind.

5. Vorrichtung nach einem der vorhergehenden Ansprüche, **dadurch gekennzeichnet, dass** zwischen den Enden der Flügel (30; 30a - 30e) und der Begrenzung des Führungselements (46) bzw. der Führungsfinger (46a, 46b, 46c) ein Freiraum (32) besteht, der es gestattet, dass der geförderte Wertschein (12) aus eigener Schwerkraft nach unten auf die Bodenplatte (36) fällt.

6. Vorrichtung nach einem der vorhergehenden Ansprüche, **dadurch gekennzeichnet, dass** das Flügelrad (28) so angeordnet ist, dass die Enden des jeweiligen Flügels (30; 30a - 30e) den jeweiligen Wertschein (12) in seinem oberen Bereich bei der Weiterdrehung des Flügelrads (28) gegen die Stapelwand (38) oder gegen den Stapel (31) zugeführten Wertschein (12) drückt.

7. Vorrichtung nach einem der vorhergehenden Ansprüche, **dadurch gekennzeichnet, dass** das elastische Führungselement (46) aus federndem Kunststoff besteht.

8. Vorrichtung nach einem der vorhergehenden Ansprüche, **dadurch gekennzeichnet, dass** die Flügel (30; 30a - 30e) des Flügelrads (28) aus elastischem Kunststoff bestehen.

9. Verfahren zum Befüllen eines Transportbehälters (14) mit blattförmigen Wertscheinen (12),
bei dem eine Zuführeinheit (16) die blattförmigen Wertscheine (12) einzeln und nacheinander einem Flügelrad (28) mit elastischen Flügeln (30) zuführt, wobei jeder Flügel (30) einen Wertschein (12) in einer Drehbewegung weiterführt und der Wertschein (12) aufgrund seiner Schwerkraft in einen Sammelbereich (34) fällt und dort hochkant auf einer Bodenplatte (36) aufliegt,
bei der Weiterdrehung des Flügelrads (28) der Flügel (30) den hochkant aufliegenden Wertschein (12) in Richtung einer Stapelwand (38) führt,
eine Verschlusseinheit (40), die in einer geschlossenen Position die Stapelwand (38) bildet, in einer geöffneten Position aufgestapelte Wertscheine (12) in horizontaler Richtung zu einer Öffnung des dünnwandigen, flexiblen Transportbehälters (14) durchlässt,
eine Abführeinheit (42) den Stapel (31) an Wertscheinen (12) im geöffneten Zustand der Verschlusseinheit (40) zur Öffnung des Transportbehälters (14) fördert, und bei dem die Abführeinheit (42) ein an ihr angebrachtes, elastisches Führungselement (46) aufweist, das die Bewegung des vom Flügel (30) des Flügelrads (28) zugeführten und vertikal nach unten fallenden Wertscheins (12) begrenzt.

10. Verfahren nach Anspruch 9, **dadurch gekennzeichnet, dass** das Flügelrad (28) so angeordnet ist, dass die Enden des jeweiligen Flügels (30; 30a - 30e) den jeweiligen Wertschein (12) in seinem oberen Bereich bei der Weiterdrehung des Flügelrads (28) gegen die Stapelwand (38) oder gegen den Stapel (31) zugeführten Wertschein (12) drückt.

## Claims

1. Device for filling a transport container (14) with sheet-like notes of value (12), comprising:
a feeding unit (16) which feeds the sheet-like notes of value (12) individually and one after the other to a vane wheel (28) having elastic vanes (30), wherein each vane (30) forwards a note of value (12) in a rotary movement and the note of value (12) falls into a collecting area (34) due to its gravity and rests on edge on a bottom plate (36) in the collecting area,
wherein, when the vane wheel (28) is rotated further, the vane (30) guides the note of value (12) resting on edge in the direction of a stacking wall (38),
a closure unit (40) which forms the stacking wall (38) in a closed position and lets stacked notes of value (12) pass in the horizontal direction towards an opening of the thin-walled, flexible transport container (14) in an open position,
and a removal unit (42) which conveys the stack (31) of notes of value (12) in the open state of the closure unit (40) to the opening of the transport container (14),
**characterized in that** the removal unit (42) has an elastic guide element (46) mounted thereon which limits the movement of the note of value (12) fed by the vane (30) of the vane wheel (28) and falling vertically downwards.

2. Device according to Claim 1, **characterized in that**, as viewed in the axial direction, the vane wheel (28) comprises spaced-apart partial vane wheels of which the vanes (30a-30e) are aligned with one another as viewed in the axial direction.

3. Device according to Claim 2, **characterized in that**, as viewed in the axial direction, the elastic guide element (46) comprises guide fingers (46a, 46b, 46c) which, as viewed from above in plan view, are arranged opposite the spaces between the partial vane wheels.

4. Device according to one of the preceding claims, **characterized in that** the guide element (46) or the guide fingers (46a, 46b, 46c) are convexly bent.

5. Device according to one of the preceding claims, **characterized in that** there is a clearance (32) between the ends of the vanes (30; 30a-30e) and the boundary of the guide element (46) or the guide fingers (46a, 46b, 46c), which clearance allows the conveyed note of value (12) to fall downwardly onto the bottom plate (36) under its own gravity.

6. Device according to one of the preceding claims, **characterized in that** the vane wheel (28) is arranged in such a way that the ends of the respective vane (30; 30a-30e) press the respective note of value (12) in its upper region against the stacking wall (38) or against the note of value (12) fed to the stack (31) when the vane wheel (28) is rotated further.

7. Device according to one of the preceding claims, **characterized in that** the elastic guide element (46) is made of resilient plastic.

8. Device according to one of the preceding claims, **characterized in that** the vanes (30; 30a-30e) of the vane wheel (28) are made of elastic plastic.

9. Method for filling a transport container (14) with sheet-like notes of value (12),
in which a feeding unit (16) feeds the sheet-like notes of value (12) individually and one after the other to a vane wheel (28) having elastic vanes (30), wherein each vane (30) forwards a note of value (12) in a rotary movement and the note of value (12) falls into a collecting area (34) due to its gravity and rests on edge on a bottom plate (36) in the collecting area,
when the vane wheel (28) is rotated further, the vane (30) guides the note of value (12) resting on edge in the direction of a stacking wall (38),
a closure unit (40), which forms the stacking wall (38) in a closed position, lets stacked notes of value (12) pass in the horizontal direction towards an opening of the thin-walled, flexible transport container (14) in an open position,
a removal unit (42) conveys the stack (31) of notes of value (12) in the open state of the closure unit (40) to the opening of the transport container (14),
and in which the removal unit (42) has an elastic guide element (46) mounted thereon which limits the movement of the note of value (12) fed by the vane (30) of the vane wheel (28) and falling vertically downwards.

10. Method according to Claim 9, **characterized in that** the vane wheel (28) is arranged in such a way that the ends of the respective vane (30; 30a-30e) press the respective note of value (12) in its upper region against the stacking wall (38) or against the note of value (12) fed to the stack (31) when the vane wheel (28) is rotated further.

## Revendications

1. Dispositif de remplissage d'un récipient de transport (14) avec des documents de valeur en forme de feuilles (12),
avec une unité d'alimentation (16), qui amène les documents de valeur en forme de feuilles (12) isolément et l'un après l'autre à une roue à ailettes (28) dotée d'ailettes élastiques (30), dans lequel chaque ailette (30) transfère un document de valeur (12) dans un mouvement de rotation et le document de valeur (12) tombe en raison de son poids dans une zone de collecte (34) et y est déposé sur tranche sur une plaque de fond (36),
par la poursuite de la rotation de la roue à ailettes (28), l'ailette (30) guide le document de valeur posé sur tranche (12) en direction d'une paroi d'empilement (38),
avec une unité de fermeture (40), qui dans une position fermée forme la paroi d'empilement (38) et dans une position ouverte laisse passer des documents de valeur empilés (12) en direction horizontale vers une ouverture du récipient de transport flexible à paroi mince (14),
et avec une unité d'éjection (42), qui transporte la pile (31) de documents de valeur (12), dans l'état ouvert de l'unité de fermeture (40), vers l'ouverture du récipient de transport (14),
**caractérisé en ce que** l'unité d'éjection (42) présente un élément de guidage élastique (46) monté sur celle-ci, qui limite le mouvement du document de valeur (12) amené par l'ailette (30) de la roue à ailettes (28) et tombant verticalement vers le bas.

2. Dispositif selon la revendication 1, **caractérisé en ce que** la roue à ailettes (28), vue en direction axiale, comprend des roues à ailettes partielles espacées l'une de l'autre, dont les ailettes (30a-30e), vues en direction axiale, sont alignées entre elles.

3. Dispositif selon la revendication 2, **caractérisé en ce que** l'élément de guidage élastique (46), vu en direction axiale, comprend des doigts de guidage (46a, 46b, 46c) qui, vus en plan par le haut, sont agencés en face des espaces intermédiaires entre les roues à ailettes partielles.

4. Dispositif selon l'une quelconque des revendications précédentes, **caractérisé en ce que** l'élément de guidage (46) ou les doigts de guidage (46a, 46b, 46c) présentent une courbure convexe.

5. Dispositif selon l'une quelconque des revendications précédentes, **caractérisé en ce qu'**il existe entre les extrémités des ailettes (30; 30a - 30e) et la limite de l'élément de guidage (46) ou des doigts de guidage (46a, 46b, 46c) un espace libre (32), qui permet que le document de valeur transporté (12) tombe sous son poids propre vers le bas sur la plaque de fond (36).

6. Dispositif selon l'une quelconque des revendications précédentes, **caractérisé en ce que** la roue à ailettes (28) est agencée de telle manière que les extrémités de l'ailette respective (30; 30a - 30e) poussent le document de valeur respectif (12), dans sa région supérieure lors de la poursuite de la rotation de la roue à ailettes (28), contre la paroi d'empilement (38) ou contre le document de valeur (12) amené à la pile (31).

7. Dispositif selon l'une quelconque des revendications précédentes, **caractérisé en ce que** l'élément de guidage élastique (46) se compose de matière plastique élastique.

8. Dispositif selon l'une quelconque des revendications précédentes, **caractérisé en ce que** les ailettes (30; 30a - 30e) de la roue à ailettes (28) se composent de matière plastique élastique.

9. Procédé de remplissage d'un récipient de transport (14) avec des documents de valeur en forme de feuilles (12),
dans lequel une unité d'alimentation (16) amène les documents de valeur en forme de feuilles (12) isolément et l'un après l'autre à une roue à ailettes (28) dotée d'ailettes élastiques (30), dans lequel chaque ailette (30) transfère un document de valeur (12) dans un mouvement de rotation et le document de valeur (12) tombe en raison de son poids dans une zone de collecte (34) et y est déposé sur tranche sur une plaque de fond (36),
par la poursuite de la rotation de la roue à ailettes (28), l'ailette (30) guide le document de valeur posé sur tranche (12) en direction d'une paroi d'empilement (38),
une unité de fermeture (40) qui, dans une position fermée forme la paroi d'empilement (38), dans une position ouverte laisse passer des documents de valeur empilés (12) en direction horizontale vers une ouverture du récipient de transport flexible à paroi mince (14),
une unité d'éjection (42) transporte la pile (31) de documents de valeur (12), dans l'état ouvert de l'unité de fermeture (40), vers l'ouverture du récipient de transport (14),
et dans lequel l'unité d'éjection (42) présente un élément de guidage élastique (46) monté sur celle-ci, qui limite le mouvement du document de valeur (12) amené par l'ailette (30) de la roue à ailettes (28) et tombant verticalement vers le bas.

10. Procédé selon la revendication 9, **caractérisé en ce que** la roue à ailettes (28) est agencée de telle manière que les extrémités de l'ailette respective (30; 30a - 30e) poussent le document de valeur respectif (12), dans sa région supérieure lors de la poursuite de la rotation de la roue à ailettes (28), contre la paroi d'empilement (38) ou contre le document de valeur (12) amené à la pile (31).
